# FASCICULE DE BREVET EUROPEEN

(11) **EP 3 288 878 B1**
(45) Date de publication et mention de la délivrance du brevet: **30.01.2019**
(21) Numéro de dépôt: 16721469.1
(22) Date de dépôt: 29.04.2016
(51) Int. Cl.: B65H 51/12, B65H 51/18, B65H 57/00

(54) **MACHINE DE PRODUCTION D'UNE FIBRE OPTIQUE ET PROCÉDÉ DE MISE EN PLACE DE LA FIBRE OPTIQUE DANS UNE TELLE MACHINE**
MASCHINE ZUR HERSTELLUNG VON OPTISCHEN FASERN UND VERFAHREN ZUR POSITIONIERUNG DER OPTISCHEN FASER IN SOLCH EINER MASCHINE
OPTICAL FIBER MANUFACTURING MACHINE, AND METHOD FOR POSITIONING THE OPTICAL FIBER IN A MACHINE OF SAID TYPE

(30) Priorité: 29.04.2015 FR 1553839
(43) Date de publication de la demande: 07.03.2018
(73) Titulaire: Conductix Wampfler France, 92700 Colombes (FR)
(72) Inventeur: GRILLET, Michel, 73330 DOMESSIN (FR)
(74) Mandataire: Regimbeau
(86) Numéro de dépôt international: PCT/FR2016/051007
(87) Numéro de publication internationale: WO 2016/174364

(56) Documents cités:
- EP-A1- 0 873 962
- EP-A1- 2 837 591
- EP-A2- 0 514 858
- WO-A1-01/51911
- JP-A- H09 142 870

## Description

### DOMAINE DE L'INVENTION

La présente invention concerne une machine de production d'une fibre optique ainsi qu'un procédé de mise en place de la fibre optique dans une telle machine.

### ARRIERE PLAN DE L'INVENTION

Au cours de la production d'une fibre optique, il est connu de faire défiler la fibre optique dans une machine dans laquelle la fibre optique est guidée sur son parcours. La production peut comprendre notamment un test mécanique de la fibre optique, et/ou un renvidage de la fibre optique (c'est-à-dire le reconditionnement d'une bobine de fibre optique de grande longueur en une pluralité de bobines présentant une plus faible longueur de fibre optique).

Dans de telles opérations de production, on utilise une machine comprenant une pluralité de poulies le long desquelles la fibre optique défile.

En amont de la machine, la fibre optique est fournie sous la forme d'une bobine comportant typiquement plusieurs kilomètres de fibre optique.

En sortie de la machine, la fibre optique est enroulée sous la forme de bobines qui sont généralement de taille plus réduite.

La figure 1 illustre de manière schématique une telle machine.

A l'heure actuelle, la mise en place de la fibre optique sur l'ensemble des poulies est effectuée manuellement par un opérateur.

La fibre optique présentant un faible diamètre, elle est fragile et sa manipulation est donc délicate.

Par conséquent, le temps consacré par l'opérateur à mettre en place la fibre optique, soit au début d'une campagne de production, soit après une rupture de la fibre optique au cours de son défilement dans la machine, est relativement long, ce qui grève le coût de la production de la fibre optique.

Le document EP 0 514 858 décrit une machine de production d'une fibre optique comprenant une pince montée sur un rail s'étendant le long de la machine pour installer la fibre optique sur l'ensemble des poulies alors que lesdites poulies sont agencées alternativement de part et d'autre du trajet de la fibre optique transportée dans la pince. Les poulies sont ensuite déplacées vers une position dans laquelle elles définissent la trajectoire de la fibre optique lors du fonctionnement normal de la machine. Toutefois, aucun moyen permettant de faciliter la préhension de la fibre optique par la pince n'est divulgué.

### BREVE DESCRIPTION DE L'INVENTION

Un but de l'invention est de concevoir une machine de production sur laquelle la mise en place de la fibre optique soit automatisée.

Conformément à l'invention, il est proposé une machine de production d'une fibre optique comprenant :
- au moins un cabestan et au moins une poulie, lesdits cabestan(s) et poulie(s) définissant une trajectoire de la fibre optique dans une zone principale de ladite machine,
- un système de guidage de la fibre optique comprenant un organe de transmission et une pince rigidement liée audit organe apte à tenir une extrémité de la fibre optique, ledit organe de transmission étant agencé parallèlement à la trajectoire de la fibre optique,
- un dispositif de préhension automatique de la fibre optique par la pince, comprenant :
   - un moyen de positionnement de la fibre optique dans une position initiale où la fibre optique s'étend à distance de la pince dans une direction sensiblement perpendiculaire à ladite pince,
   - un doigt d'écartement de la fibre, mobile entre une position de repos distante de la fibre optique dans sa position initiale et une position où ledit doigt écarte la fibre optique de ladite position initiale de sorte à l'amener dans une position intermédiaire en regard de la pince,
   - un moyen d'ouverture et de fermeture de la pince, configuré pour ouvrir la pince lorsque la fibre optique a été amenée par le doigt dans ladite position intermédiaire, et pour refermer ladite pince lorsque le doigt est revenu à sa position de repos.

Par « production » on entend dans le présent texte toute étape mise en oeuvre entre la fabrication d'une fibre optique et son utilisation. Ce terme couvre notamment le test mécanique de la fibre optique, ainsi que son éventuel renvidage.

Selon un mode de réalisation, le dispositif de préhension automatique de la fibre optique par la pince comprend en outre un outil de coupe de la fibre optique.

Selon un mode de réalisation, le doigt d'écartement est solidaire d'un support pivotant.

De manière avantageuse, le doigt d'écartement présente un profil incurvé avec sa concavité orientée vers la fibre optique.

Selon un mode de réalisation, le dispositif de préhension automatique de la fibre optique comprend un moyen de retenue d'une extrémité de la fibre optique.

De manière avantageuse, ledit moyen de retenue comprend une fente configurée pour coincer la fibre optique.

Selon une forme d'exécution de l'invention destinée au test mécanique de la fibre optique, la zone principale de la machine comprend un cabestan d'entrée agencé dans une partie amont de la zone principale sur le parcours de la fibre optique et un cabestan de sortie agencé dans une partie aval de la zone principale sur le parcours de la fibre optique, la vitesse de rotation desdits cabestans étant ajustable de sorte à générer une tension mécanique de la fibre optique entre lesdits cabestans.

Un autre objet de l'invention concerne un procédé de mise en place de la fibre optique dans une machine telle que décrite plus haut.

Ledit procédé comprend :
- l'engagement de la fibre optique sur le moyen de positionnement, le doigt étant dans sa position de repos,
- l'actionnement du doigt vers sa position d'écartement de sorte à écarter la fibre optique vers sa position intermédiaire,
- l'actionnement du moyen d'ouverture et de fermeture de la pince pour ouvrir la pince,
- le relâchement du doigt vers sa position de repos de sorte à libérer la fibre optique dans l'ouverture de la pince,
- l'actionnement du moyen d'ouverture et de fermeture de la pince pour fermer la pince de sorte à exercer un effort de serrage sur la fibre optique.

De manière avantageuse, ledit procédé comprend, après la fermeture de la pince, la coupe de la fibre optique entre la pince et le moyen de positionnement sur lequel la fibre est engagée.

Après la coupe de la fibre optique, le procédé comprend avantageusement le défilement de l'organe de transmission pour mettre en place la fibre optique tenue par la pince sur ledit au moins un cabestan et ladite au moins une poulie sur le parcours de la fibre optique dans la machine.

### BREVE DESCRIPTION DES DESSINS

D'autres caractéristiques et avantages de l'invention ressortiront de la description détaillée qui va suivre, en référence aux dessins annexés sur lesquels :
- la figure 1 est une vue schématique d'ensemble d'une machine de production d'une fibre optique selon une forme d'exécution de l'invention,
- les figures 2 à 6 sont des vues en perspective d'un dispositif de préhension de la fibre optique dans les différentes étapes de son utilisation.

### DESCRIPTION DETAILLEE DE MODES DE REALISATION DE L'INVENTION

La figure 1 est une vue d'ensemble de la machine de production selon un mode de réalisation de l'invention.

La machine 100 comprend, de l'amont vers l'aval sur la trajectoire de la fibre optique, un dérouleur 1, une zone principale 2 et un enrouleur 3.

Le dérouleur 1 est conçu pour recevoir une bobine (non représentée) de fibre optique destinée à défiler dans la zone principale de la machine.

L'enrouleur 3 est conçu pour recevoir une bobine 30 vide sur laquelle la fibre optique est enroulée en sortie de la zone principale 2.

Dans le cas illustré sur la figure 1 où la machine est destinée au test mécanique de la fibre optique, la zone principale 2 comprend un bâti 23 sur lequel sont agencés un cabestan d'entrée 20, un cabestan de sortie 21, et une pluralité de poulies 22 agencées entre les cabestans, les tambours des cabestans 20, 21 et des poulies 22 étant dans un même plan vertical. La vitesse de rotation respective des cabestans 20, 21 est choisie pour appliquer une tension mécanique déterminée à la fibre optique. Dans d'autres applications, notamment le renvidage, un seul cabestan (correspondant généralement au cabestan d'entrée 20 de la figure 1) peut être suffisant, ledit cabestan ayant pour fonction d'entraîner la fibre optique. De même, le nombre de poulies illustrées sur la figure 1 n'est qu'indicatif, la machine pouvant comprendre une ou plusieurs poulies.

En vue du transfert de la fibre optique du dérouleur vers l'enrouleur, l'extrémité de la fibre optique déroulée de la bobine 10 est insérée dans la zone principale en amont du cabestan d'entrée 20, puis elle est guidée entre les différentes poulies 22 jusqu'au cabestan de sortie 21. En aval du cabestan de sortie 21, la fibre optique est guidée jusqu'à la bobine 30 en vue de son enroulement sur ladite bobine.

Pour insérer automatiquement la fibre optique dans la zone principale puis dans la bobine 30, ladite machine 100 comprend un système de guidage de la fibre optique, comprenant un organe de transmission 25 (par exemple une chaîne ou une courroie) et une pince 26 (visible sur les figures 2 à 6) solidaire dudit organe de transmission 25 et comprenant deux mors adaptés pour pincer la fibre optique lorsqu'ils sont serrés. Comme on le verra plus bas, le système de guidage de la fibre optique comprend un dispositif 5 permettant la préhension automatique de la fibre optique par la pince.

L'organe de transmission 25 est agencé sous la forme d'une boucle continue sur la même face du bâti 23 que les cabestans 20, 21 et les poulies 22, parcourant une trajectoire parallèle à celle de la fibre optique entre lesdits cabestans et poulies.

Lorsqu'une nouvelle longueur de fibre optique doit être transférée du dérouleur vers l'enrouleur, un opérateur positionne la fibre optique à l'entrée de la zone principale 2 puis le dispositif 5 de préhension de la fibre optique est actionné pour que la pince vienne pincer une partie de la fibre optique au voisinage de son extrémité (par exemple juste en amont du cabestan d'entrée 20). Ensuite, l'organe de transmission 25 entraîne la fibre optique maintenue par la pince au niveau du cabestan d'entrée 20, de l'ensemble des poulies 22 et du cabestan de sortie 21, jusqu'à la bobine 30. A cet effet, la pince maintient la fibre optique à une distance déterminée de l'organe de transmission, choisie pour permettre l'engagement de la fibre sur chacune des poulies.

Une fois que la fibre optique a été guidée jusqu'à la bobine, la pince est ramenée à l'entrée de la zone principale puis l'organe de transmission est stoppé.

Les figures 2 à 6 illustrent un mode de réalisation du dispositif 5 permettant la préhension automatique de la fibre optique par la pince.

Ledit dispositif 5 est avantageusement situé à l'entrée de la zone principale 2, avant le cabestan d'entrée 20.

Le dispositif 5 comprend une poulie 53 autour de laquelle un opérateur passe la fibre optique 200 en provenance du dérouleur 1. Il s'agit sensiblement de la seule opération manuelle réalisée pour mettre en place la fibre optique dans la machine.

Selon un mode de réalisation avantageux, le dispositif 5 comprend en outre un moyen de retenue de l'extrémité 201 de la fibre optique. Par exemple, comme illustré sur les figures 2 à 6, ledit moyen de retenue comprend un plot 54 pourvu d'une fente 54a au fond de laquelle la fibre optique est susceptible d'être coincée lors de sa mise en place par un opérateur. De préférence, la fente 54a s'étend selon une direction tangente au tambour de la poulie 53.

Toutefois, le dispositif 5 pourrait comprendre tout autre moyen de retenue mécanique de l'extrémité de la fibre optique, par exemple par pincement, sans pour autant sortir du cadre de la présente invention.

Le dispositif 5 comprend en outre un outil de coupe 55 en forme de ciseaux, destiné à couper la fibre optique après sa préhension par la pince. L'outil 55 est avantageusement agencé entre la poulie 53 et la pince 26 lors de la mise en oeuvre du procédé de préhension de la fibre optique.

La figure 2 illustre la configuration du dispositif 5 après que l'opérateur a coincé l'extrémité de la fibre optique dans la fente 54a.

Dans cette configuration, la pince 26 est en position fermée et la fibre optique s'étend dans une direction sensiblement verticale, à distance de ladite pince. Cette configuration est dite position initiale de la fibre optique. L'outil de coupe 55 est en position ouverte, la fibre optique passant dans l'ouverture entre les lames dudit outil 55.

Pour permettre d'introduire la fibre optique entre les mors de la pince 26, le dispositif 5 comprend un doigt 51 adapté pour écarter provisoirement la fibre optique en vue de l'amener entre les mors de la pince en position ouverte.

Comme on le voit mieux sur la figure 3, le doigt 51 présente un profil incurvé.

Le doigt 51 est solidaire d'un support 50 apte à pivoter selon un axe sensiblement vertical, entre une position de repos (cf. notamment figure 2) où le doigt 51 est maintenu à distance de la fibre optique et une position d'écartement de la fibre optique (cf. notamment figure 3). Le support 50 est entraîné en pivotement par un vérin dont une extrémité est solidaire du bâti et l'extrémité opposée est solidaire d'une partie du support distante de son axe de pivotement. Lors de cette trajectoire de pivotement, le doigt 51 entre en contact avec la fibre optique et déplace localement la fibre optique. Le fait que le profil du doigt 51 soit incurvé, avec sa concavité orientée vers la fibre optique, évite que la fibre optique ne s'échappe lors du déplacement du doigt.

La forme, les dimensions du doigt et son amplitude de pivotement sont choisis pour que, dans la position d'écartement, la fibre optique se trouve en regard de l'extrémité de la pince 26, qui à ce stade est toujours en position fermée. Cette position est dite position intermédiaire de la fibre optique.

Dans une étape ultérieure, illustrée sur la figure 4, on commande l'ouverture de la pince 26 : les mors 26a, 26b sont écartés et forment une ouverture pour la fibre optique 200 située en regard de cette ouverture.

En référence à la figure 5, le support 50 est ramené dans sa position de repos.

Le doigt 51 relâche alors la fibre optique qu'il avait écartée mais, dans sa trajectoire de retour à sa position initiale, la fibre optique est retenue par un mors 26a de la pince. La fibre optique 200 est ainsi introduite entre les mors 26a, 26b de la pince.

En référence à la figure 6, la pince 26 est alors refermée, assurant un maintien de la fibre optique par pincement.

On actionne alors l'outil de coupe 55, de sorte à couper la fibre optique dans une région située entre l'extrémité 201 et la pince 26. La portion 202 de fibre optique qui a été coupée est destinée à être mise au rebut. L'extrémité 203 résultant de la découpe est l'extrémité qui sera amenée jusqu'à la bobine 30 par l'organe de transmission 25.

Le dispositif 5 comprend un système de commande du doigt 51, de la pince 26 et de l'outil de coupe 55, configuré pour synchroniser l'actionnement de ces éléments en vue de mettre en oeuvre la séquence décrite en référence aux figures 2 à 6.

Une telle machine peut trouver application dans différentes étapes de la production d'une fibre optique. Le parcours de la fibre optique, et l'agencement des cabestans d'entrée et de sortie et des poulies qui en résulte, sont définis selon les contraintes propres à chaque étape respective.

Par exemple, lorsque la machine est destinée au test mécanique de la fibre optique, la zone principale est conçue pour que la fibre optique à tester défile en subissant un effort de traction déterminé entre les cabestans d'entrée et de sortie.

Une autre application concerne une machine de renvidage, permettant de débiter la fibre optique d'une bobine située dans le dérouleur en une pluralité de fibres optiques de longueur plus faible sur des bobines placées successivement dans l'enrouleur.

## Revendications

1. Machine (100) de production d'une fibre optique (200), comprenant :
- au moins un cabestan (20, 21) et au moins une poulie (22), lesdits cabestan(s) et poulie(s) définissant une trajectoire de la fibre optique dans une zone principale (2) de ladite machine,
ladite machine étant **caractérisée en ce qu'**elle comprend en outre :
- un système de guidage de la fibre optique comprenant un organe de transmission (25) et une pince (26) rigidement liée audit organe (25) apte à tenir une extrémité de la fibre optique (200), ledit organe de transmission (25) étant agencé parallèlement à la trajectoire de la fibre optique,
- un dispositif (5) de préhension automatique de la fibre optique (200) par la pince (26), comprenant :
- un moyen (53) de positionnement de la fibre optique dans une position initiale où la fibre optique s'étend à distance de la pince dans une direction sensiblement perpendiculaire à ladite pince (26),
- un doigt (51) d'écartement de la fibre, mobile entre une position de repos distante de la fibre optique dans sa position initiale et une position où ledit doigt (51) écarte la fibre optique de ladite position initiale de sorte à l'amener dans une position intermédiaire en regard de la pince (26),
- un moyen d'ouverture et de fermeture de la pince (26), configuré pour ouvrir la pince lorsque la fibre optique (200) a été amenée par le doigt (51) dans ladite position intermédiaire, et pour refermer ladite pince lorsque le doigt (51) est revenu à sa position de repos.

2. Machine selon la revendication 1, **caractérisée en ce que** le dispositif (5) de préhension automatique de la fibre optique par la pince comprend en outre un outil (55) de coupe de la fibre optique (200).

3. Machine selon l'une des revendications 1 ou 2, **caractérisée en ce que** le doigt d'écartement (51) est solidaire d'un support pivotant (50).

4. Machine selon l'une des revendications 1 à 3, **caractérisée en ce que** le doigt d'écartement (51) présente un profil incurvé avec sa concavité orientée vers la fibre optique (200).

5. Machine selon l'une des revendications 1 à 4, **caractérisée en ce que** le dispositif (5) de préhension automatique de la fibre optique comprend un moyen de retenue d'une extrémité (201) de la fibre optique.

6. Machine selon la revendication 5, **caractérisée en ce que** ledit moyen de retenue comprend une fente (54a) configurée pour coincer la fibre optique (200).

7. Machine selon l'une des revendications 1 à 6, **caractérisée en ce que** la zone principale (2) de la machine comprend un cabestan d'entrée (20) agencé dans une partie amont de la zone principale sur le parcours de la fibre optique et un cabestan de sortie (21) agencé dans une partie aval de la zone principale sur le parcours de la fibre optique, la vitesse de rotation desdits cabestans (20, 21) étant ajustable de sorte à générer une tension mécanique de la fibre optique entre lesdits cabestans.

8. Procédé de mise en place d'une fibre optique dans une machine de production selon l'une des revendications 1 à 7, **caractérisé en ce qu'**il comprend :
- l'engagement de la fibre optique (200) sur le moyen de positionnement, le doigt (51) étant dans sa position de repos,
- l'actionnement du doigt (51) vers sa position d'écartement de sorte à écarter la fibre optique (200) vers sa position intermédiaire,
- l'actionnement du moyen d'ouverture et de fermeture de la pince pour ouvrir la pince (26),
- le relâchement du doigt (51) vers sa position de repos de sorte à libérer la fibre optique (200) dans l'ouverture de la pince (26),
- l'actionnement du moyen d'ouverture et de fermeture de la pince pour fermer la pince (26) de sorte à exercer un effort de serrage sur la fibre optique (200).

9. Procédé selon la revendication 8, **caractérisé en ce qu'**il comprend, après la fermeture de la pince (26), la coupe de la fibre optique (200) entre la pince et le moyen de positionnement sur lequel la fibre est engagée.

10. Procédé selon la revendication 9, **caractérisé en ce qu'**il comprend, après la coupe de la fibre optique (200), le défilement de l'organe de transmission (25) pour mettre en place la fibre optique tenue par la pince (26) sur ledit au moins un cabestan et ladite au moins une poulie sur le parcours de la fibre optique dans la machine.

## Patentansprüche

1. Maschine (100) zur Produktion einer Glasfaser (200), umfassend:
wenigstens eine Abzugsscheibe (20, 21) und wenigstens eine Seilscheibe (22), wobei die genannte(n) Abzugsscheibe(n) und Seilscheibe(n) eine Bahn der Glasfaser in einem Hauptbereich (2) der genannten Maschine definieren,
wobei die genannte Maschine **dadurch gekennzeichnet ist, dass** sie darüber hinaus umfasst:
- ein Führungssystem der Glasfaser, umfassend ein Übertragungsorgan (25) und eine steif mit dem genannten Organ (25) verbundene Klemme (26), die geeignet ist, ein Ende der Glasfaser (200) zu halten, wobei das genannte Übertragungsorgan (25) parallel zur Bahn der Glasfaser angeordnet ist,
- eine automatische Greifvorrichtung (5) der Glasfaser (20) durch die Klemme (26), umfassend:
- ein Positionierungsmittel (53) der Glasfaser in einer anfänglichen Position, in der die Glasfaser sich in einer Entfernung von der Klemme in einer zu der genannten Klemme (26) deutlich lotrechten Richtung erstreckt,
- einen Abstandshalterfinger (51) der Faser, der mobil zwischen einer von der Glasfaser in ihrer anfänglichen Position entfernten Ruheposition und einer Position, in der der genannte Finger (51) die Glasfaser der genannten anfänglichen Position beabstandet, derart mobil ist, dass sie in eine Zwischenposition gegenüber der Klemme (26) verbracht wird,
- und ein Öffnungs- und Verschlussmittel der Klemme (26), das konfiguriert ist, um die Klemme zu öffnen, wenn die Glasfaser (200) von dem Finger (51) in die genannte Zwischenposition verbracht wird, und um die genannte Klemme wieder zu verschließen, wenn der Finger (51) in seine Ruheposition zurückgekehrt ist.

2. Maschine gemäß Anspruch 1, **dadurch gekennzeichnet, dass** die automatische Greifvorrichtung (5) der Glasfaser durch die Klemme darüber hinaus ein Schneidwerkzeug (55) der Glasfaser (200) umfasst.

3. Maschine gemäß einem der Ansprüche 1 oder 2, **dadurch gekennzeichnet, dass** der Abstandshalterfinger (51) fest mit einem schwenkenden Träger (50) verbunden ist.

4. Maschine gemäß einem der Ansprüche 1 bis 3, **dadurch gekennzeichnet, dass** der Abstandshalterfinger (51) ein gekrümmtes Profil aufweist, wobei seine Konkavität zur Glasfaser (200) ausgerichtet ist.

5. Maschine gemäß einem der Ansprüche 1 bis 4, **dadurch gekennzeichnet, dass** die automatische Greifvorrichtung (5) der Glasfaser ein Rückhaltemittel eines Endes (201) der Glasfaser umfasst.

6. Maschine gemäß Anspruch 5, **dadurch gekennzeichnet, dass** das genannte Rückhaltemittel einen Schlitz (54a) umfasst, der konfiguriert ist, um die Glasfaser (200) einzuklemmen.

7. Maschine gemäß einem der Ansprüche 1 bis 6, **dadurch gekennzeichnet, dass** der Hauptbereich (2) der Maschine eine Eingangsabzugsscheibe (20), die in einem dem Hauptteil vorgeschalteten Teil auf dem Verlauf der Glasfaser angeordnet ist, und eine Ausgangsabzugsscheibe (21), die in einem dem Hauptteil nachgeschalteten Teil auf dem Verlauf der Glasfaser angeordnet ist, umfasst, wobei die Rotationsgeschwindigkeit der genannten Abzugsscheiben (20, 21) derart anpassbar ist, dass eine mechanische Spannung der Glasfaser zwischen den genannten Abzugsscheiben erzeugt ist.

8. Einsetzungsverfahren einer Glasfaser in eine Produktionsmaschine gemäß einem der Ansprüche 1 bis 7, **dadurch gekennzeichnet, dass** es umfasst:
- das Eingreifen der Glasfaser (200) auf dem Positionierungsmittel, wobei der Finger (51) in seiner Ruheposition ist,
- die Betätigung des Fingers (51) in seine Beabstandungsposition derart, dass die Glasfaser (200) in ihrer Zwischenposition beabstandet ist,
- die Betätigung des Öffnungs- und Verschlussmittels der Klemme zum Öffnen der Klemme (26),
- das Lösen des Fingers (51) in seine Ruheposition derart, dass die Glasfaser (200) in der Öffnung der Klemme (26) freigesetzt wird,
- die Betätigung des Öffnungs- und Verschlussmittels der Klemme zum Schließen der Klemme (26) derart, dass eine Einspannkraft auf die Glasfaser (200) ausgeübt wird.

9. Verfahren gemäß Anspruch 8, **dadurch gekennzeichnet, dass** es nach dem Verschließen der Klemme (26) das Schneiden der Glasfaser (200) zwischen der Klemme und dem Positionierungsmittel umfasst, auf dem die Faser eingegriffen ist.

10. Verfahren gemäß Anspruch 9, **dadurch gekennzeichnet, dass** es nach dem Schneiden der Glasfaser (200) das Ablaufen des Übertragungsorgans (25) umfasst, um die von der Klemme (26) gehaltene Glasfaser auf der genannten wenigstens einen Abzugsscheibe und der genannten wenigstens einen Seilscheibe auf dem Verlauf der Glasfaser in der Maschine einzusetzen.

## Claims

1. Machine (100) for manufacturing an optical fibre (200), comprising:
- at least one capstan (20, 21) and at least one pulley (22), said capstan(s) and pulley(s) defining a run of the optical fibre in a main area (2) of said machine,
said machine being **characterised in that** it further comprises:
- an optical fibre guiding system comprising a transmission member (25) and a clamping element (26), rigidly connected to said member (25), able to retain an end of the optical fibre (200), said transmission member (25) being arranged parallel to the run of the optical fibre,
- a device (5) for the automatic gripping of the optical fibre (200) by the clamping element (26), comprising:
- means (53) for positioning the optical fibre in a starting position where the optical fibre runs at a distance from the clamping element in a substantially perpendicular direction to said clamping element (26),
- a fibre-spacing finger (51), that can move between a neutral position at a distance from the optical fibre in its starting position and a position where said spacing finger (51) keeps the optical fibre at a distance from said starting position in such a way as to bring it into an intermediate position facing the clamping element (26),
- means for opening and closing the clamping element (26), configured to open the clamping element when the optical fibre (200) has been brought by the spacing finger (51) into said intermediate position, and to close said clamping element when the spacing finger (51) comes back to its neutral position.

2. Machine according to claim 1, **characterised in that** the device (5) for having the clamping element automatically grip the optical fibre further comprises a tool (55) for cutting the optical fibre (200).

3. Machine according to one of the claims 1 or 2, **characterised in that** the spacing finger (51) is connected to a pivoting support (50).

4. Machine according to one of the claims 1 to 3, **characterised in that** the spacing finger (51) has a curved shape with its concavity oriented towards the optical fibre (200).

5. Machine according to one of the claims 1 to 4, **characterised in that** the device (5) for having the clamping element automatically grip the optical fibre comprises means for retaining an end (201) of the optical fibre.

6. Machine according to claim 5, **characterised in that** said retaining means comprises a slit (54a) configured to wedge the optical fibre (200).

7. Machine according to one of the claims 1 to 6, **characterised in that** the main area (2) of the machine comprises an input capstan (20) arranged in an upstream section of the main area on the run of the optical fibre and an output capstan (21) arranged in a downstream section of the main area on the run of the optical fibre, the rotation speed of said capstans (20, 21) being adjustable in such a way as to generate a mechanical tension of the optical fibre between said capstans.

8. Method for positioning an optical fibre in a manufacturing machine according to one of the claims 1 to 7, **characterised in that** it comprises:
- insertion of the optical fibre (200) on the positioning means, the spacing finger (51) being in its neutral position,
- actuation of the spacing finger towards its spacing position, in such a way as to space the optical fibre (200) towards its intermediate position,
- actuation of the opening and closing means of the clamping element to open the clamping element (26),
- loosening of the spacing finger (51) towards its neutral position in such a way as to release the optical fibre (200) into the opening of the clamping element (26),
- actuation of the opening and closing means of the clamping element to close the clamping element (26) in such a way as to exert a tightening force on the optical fibre (200).

9. Method according to claim 8, **characterised in that** it comprises, after the closing of the clamping element (26), the cutting of the optical fibre (200) between the clamping element and the positioning means whereon the fibre is inserted.

10. Method according to claim 9, **characterised in that** it comprises, after the cutting of the optical fibre (200), the scrolling of the transmission member (25) to position the optical fibre retained by the clamping element (26) on said at least one capstan and said at least one pulley on the run of the optical fibre in the machine.
